# EUROPÄISCHE PATENTSCHRIFT

(11) **EP 4 142 965 B1**
(45) Veröffentlichungstag und Bekanntmachung des Hinweises auf die Patenterteilung: **08.05.2024**
(21) Anmeldenummer: 21722171.2
(22) Anmeldetag: 26.04.2021
(51) Int. Cl.: B22D 11/00, B22D 11/041, B22D 11/055, B22D 11/112, B22D 11/14, B22D 11/20, B22D 15/00, B22D 21/00, B22D 27/04, B22D 41/015, C22C 1/02

(54) **SCHIEBERVERSCHLUSS MIT INNENLIEGENDEM DICHTKÖRPER UND VERFAHREN ZU DESSEN MONTAGE**
SLIDE-GATE VALVE WITH INNER SEALING ELEMENT AND METHOD FOR THE MOUNTING THEREOF
FERMETURES DE TYPE À TIROIR POURVUES D'UN CORPS D'ÉTANCHÉITÉ INTERNE ET PROCÉDÉ DE MONTAGE

(30) Priorität: 29.04.2020 DE 102020111695
(43) Veröffentlichungstag der Anmeldung: 08.03.2023
(73) Patentinhaber: Knöllinger FLO-TEC GmbH, 56204 Hillscheid (DE)
(72) Erfinder: SCHMITZ, Thomas, 50181 Bedburg (DE)
(74) Vertreter: Meissner Bolte Partnerschaft mbB
(86) Internationale Anmeldenummer: PCT/EP2021/060777
(87) Internationale Veröffentlichungsnummer: WO 2021/219525

(56) Entgegenhaltungen:
- DE-U1-202011 111 055
- DE-U1-202015 103 079
- JP-A- S 613 653

## Beschreibung

Die Erfindung betrifft einen Schieberverschluss für einen metallurgischen Behälter, insbesondere eine Gießpfanne, sowie ein Verfahren zur Montage eines Schieberverschlusses für einen metallurgischen Behälter.

Schieberverschlüsse für metallurgische Behälter sind an sich bekannt. Solche Schieberverschlüsse werden typischerweise an einem metallurgischen Behälter, z.B. unterhalb einer Gießpfanne, befestigt und dienen zum geregelten Vergießen von flüssigen Metallen aus einem Ausguss, wobei ein Ausgusskanal durch zueinander verschiebliche feuerfeste Platten geöffnet bzw. verschlossen werden kann. Solche Schieberverschlüsse werden auch als Gießpfannenschieber bezeichnet. Typischerweise ist eine Schieberplatte innerhalb eines Schieberrahmens angeordnet, der relativ zum Gehäuse (Verschlussgehäuse) des Schieberverschlusses mittels eines Hydraulikzylinders translatorisch beweglich ist. Schieberverschlüsse können als Zweiplattenschieber mit einer gegenüber einer ortsfesten Kopfplatte verschieblichen Schieberplatte oder als Dreiplattenschieber mit gegenüber einer ortsfesten oberen Kopfplatte und einer ortfesten unteren Ausgussplatte verschieblichen Schieberplatte ausgeführt sein.

Häufig wird in Schieberverschlüssen eine Schutzgasatmosphäre erzeugt, um zu verhindern, dass die aus dem metallurgischen Behälter abgeleitete Schmelze aus Metall bzw. einer Metalllegierung mit dem Sauerstoff der Umgebung reagiert. Die Schutzgas- bzw. Inertgasatmosphäre kann insbesondere verhindern, dass beim Abguss über den Schieberverschluss, z.B. zwischen Kopf- und Schieberplatte hindurch, Umgebungsluft in den Ausgusskanal eintritt bzw. angesaugt wird. Die Beimischung von Sauerstoff zur Metallschmelze kann zu unkontrollierten metallurgischen Reaktionen führen und die Qualität des Endprodukts, das insbesondere ein Stahlerzeugnis ist, beeinträchtigen. Um zu verhindern, dass das Schutzgas unkontrolliert, insbesondere zu schnell oder an ungewollten Stellen, aus dem Inneren des Schieberverschlusses entweicht, muss das Verschlussgehäuse gegenüber der Umgebung abgedichtet werden.

Ein Schieberverschluss mit einer Schutzgas- bzw. Inertgasatmosphäre ist beispielsweise aus DE 40 07 993 A1 bekannt. Um den Schieberrahmen herum ist ein gasdicht abschliessbarer Kasten gebaut, der durch eine Deckelplatte verschlossen ist. In den Kasten mündet eine Inertgasleitung ein, um innerhalb des Kastens eine Inertgasumgebung herzustellen. Im Rand der Kastenseitenwände ist eine umlaufende Dichtung vorgesehen.

JP S61 3653 A zeigt einen Schieberverschluss, bei dem ein Balg zur Abdichtung der zentralen Öffnung eines Deckelkörpers des Verschlussgehäuses auf der Ausgussseite genutzt wird.

DE 20 2011 111055 U1 zeigt ein Schiebergehäuse mit einem kastenartigen Rahmen mit einer Bodenwand, an deren Außenseite eine um den Ausguss umlaufende Dichtung vorgesehen ist.

Aus DE 20 2015 103079 U1 ist ein Schieberverschluss bekannt, bei dem eine außenliegende Dichtplatte zur Gasabdichtung mittels Federn an die dem metallurgischen Behälter abgewandte Seite des Verschlussgehäuses angepresst wird.

Bei einer außenliegenden Dichtplatte, die typischerweise an der Unterseite des Behälters angeordnet ist, besteht die Gefahr der Undichtheit wenn die zur wirksamen Abdichtung notwendige Anpresskraft der Dicht- bzw. Deckelplatte abnimmt oder verloren geht. Infolgedessen kann es zum ungewollten Austritt des Schutzgases kommen. Die auftretende Strahlungshitze kann zum Materialversagen der die Anpresskraft aufbringenden Federn führen, die die Dichtplatte (nach oben) an das Verschlussgehäuse heranziehen. Bei einem Überkochen der Schlacke ist die Hitzebelastung für die Federn beispielsweise besonders hoch. Auch Federn aus hochtemperaturbeständigen Spezialstählen verlieren bei entsprechend hohen Temperaturen ihre Festigkeit. Infolge des Materialversagens einzelner oder aller Federn kann es zu einem ungleichmäßigen bzw. schiefem Sitz der Dichtplatte und einem ungewollten Gasaustritt kommen. Um die Federn auszutauschen, muss der Schieberverschluss geöffnet werden. Beim Stranggussverfahren kann der Anschluss des Schattenrohrs an die Ausgusshülse aufgrund einer gegenüber dem Verschlussgehäuse abgesunkenen Dichtplatte problematisch sein. Außerdem kann ein unkontrollierter Gasaustritt zu einer Verschlechterung der Abschirmung durch Schutzgas im inneren des Verschlussgehäuses, einer erhöhten Reoxidation und somit zu einer Beeinträchtigung der Stahlqualität führen.

Die aus dem Stand der Technik bekannten Schieberverschlüsse mit Schutzgasatmosphäre sind anfällig für Undichtheiten und Betriebsstörungen aufgrund eines Materialversagens der Federn. Außerdem erhöhen die bekannten Anordnungen zur Gasabdichtung, d.h. einer Abdichtung gegen (ungewollten) Gasaustritt, den konstruktiven Aufwand und das Bauvolumen des Schieberverschlusses.

Die vorliegende Erfindung hat deshalb die Aufgabe, einen Schieberverschluss bereitzustellen, der eine erhöhte Betriebssicherheit, insbesondere im Hinblick auf möglichen Austritt von Schutzgas, aufweist. Der Schieberverschluss soll außerdem möglichst einfach aufgebaut sein und ein möglichst kleines Bauvolumen haben.

Diese Aufgabe wird jeweils durch einen Schieberverschluss nach Anspruch 1 und ein Verfahren nach Anspruch 14gelöst.

Insbesondere wird die Aufgabe gelöst durch einen Schieberverschluss für einen metallurgischen Behälter, insbesondere eine Gießpfanne, umfassend
- ein Verschlussgehäuse, das an dem metallurgischen Behälter befestigbar ist, wobei das Verschlussgehäuse eine Eintrittsöffnung und eine Austrittsöffnung für eine metallische Schmelze aufweist,
- einen Schieberrahmen, der in dem Verschlussgehäuse in einer Verschieberichtung verschieblich gelagert ist und eine Schieberplatte aufnimmt, die eine Durchflussöffnung für die metallische Schmelze aufweist,
- eine Ausgusshülse zum Ableiten der metallischen Schmelze durch die Austrittsöffnung und
- einen Dichtkörper zur Gasabdichtung der Austrittsöffnung, wobei der Dichtkörper eine Durchtrittsöffnung für die Ausgusshülse aufweist,
wobei der Dichtkörper auf einer Innenseite des Verschlussgehäuses angeordnet ist und sich über mindestens eine Druckfeder am Schieberrahmen abstützt.

Der Erfindung liegt die Idee zugrunde, dass Federn zum Aufbringen einer Anpresskraft des Dichtkörpers für eine wirksame Gasabdichtung nicht unbedingt notwendig sind, wenn der Dichtkörper auf einer Innenseite des Verschlussgehäuses angeordnet ist. Infolgedessen fällt auch die Gefahr der Undichtheit aufgrund eines Materialversagens der Federn weg. Ein auf der Innenseite des Verschlussgehäuses angeordneter Dichtkörper, der auch als innenliegender Dichtkörper bezeichnet werden könnte, wird, bei einer typischen Anordnung des Schieberverschlusses, aufgrund der Schwerkraft bzw. des Eigengewichts des Dichtkörpers gegen die Innenseite des Verschlussgehäuses gedrückt. Bereits aufgrund der resultierenden Anpresskraft durch einen innenliegendem Dichtkörper kann eine ausreichende Gasabdichtung erreicht werden. Der (zusätzliche) Einsatz von mindestens einer Druckfeder, insbesondere zur Erhöhung der Abdichtungswirkung, ist vorgesehen. Ein zusätzlicher Dichtkörper an einer Außenseite des Verschlussgehäuses (außenliegender Dichtkörper) ist vorzugsweise nicht vorgesehen, durch die Erfindung aber nicht ausgeschlossen.

Vorzugsweise ist der Dichtkörper an einer Innenseite des Verschlussgehäuses angeordnet, die dem metallurgischen Behälter gegenüberliegt. Das Verschlussgehäuse kann ein (kastenförmiges) Schiebergehäuse und einen Gehäusedeckel (Montageplatte bzw. Deckelplatte) umfassen, wobei der Gehäusedeckel oder das Schiebergehäuse am metallurgischen Behälter befestigbar sein kann. Der Dichtkörper zur Gasabdichtung der Austrittsöffnung kann an einer Innenseite des Schiebergehäuses oder an einer Innenseite des Gehäusedeckels angeordnet sein. Insbesondere ist der Dichtkörper auf einer Innenseite des Verschlussgehäuses zwischen dem Schieberrahmen und der Innenseite des Verschlussgehäuses angeordnet. In einem am metallurgischen Behälter befestigten Zustand des Schieberverschlusses, befindet sich der Dichtkörper insbesondere an einer unteren Innenseite des Schieberverschlusses, wobei "unten" die Richtung der Schwerkraft bezeichnet.

Unter dem Begriff "Gasabdichtung" ist kein hermetisches Abschließen des gesamten Verschlussgehäuses gegen Gasaustritt an irgendeiner Stelle zu verstehen. Vielmehr soll eine Gasabdichtung der Austrittsöffnung einen unkontrollierten Gasaustritt aus der Austrittsöffnung unterbinden. Dabei kann insbesondere der Bereich der Durchtrittsöffnung des Dichtkörpers einen Bereich (Teilbereich) der Austrittsöffnung definieren bzw. begrenzen, durch den ein (kontrollierter bzw. gewollter) Gasaustritt möglich ist, insbesondere ein geführter Schutzgasstrom durch einen Spalt (Umfangsgasführungsspalt) zwischen dem Dichtkörper bzw. der Durchtrittsöffnung des Dichtkörpers und einer Außenseite der Ausgusshülse. Insofern bezieht sich der Begriff "Gasabdichtung" insbesondere auf eine Abdichtung gegen einen Gasaustritt zwischen der Innenseite des Verschlussgehäuses und einer dieser Innenseite zugewandten Seite (Unterseite) des Dichtkörpers.

Die Ausgusshülse ist insbesondere im Schieberrahmen aufgenommen, wobei die Ausgusshülse insbesondere relativ zum Verschlussgehäuse verschieblich ist. Insofern ist der Schieberverschluss vorzugsweise als Zweiplattenschieber ausgeführt. Die Ausgusshülse kann aber auch (relativ zum Verschlussgehäuse) ortsfest vorgesehen sein, wobei der Schieberverschluss vorzugsweise als Dreiplattenschieber ausgeführt sein könnte. Das Verschlussgehäuse weist insbesondere mindestens eine Gaszuführung für ein Schutzgas (Inertgas) auf. Die Gaszuführung kann an der Montageplatte und/oder am Schiebergehäuse vorgesehen sein. Der Dichtkörper ist insbesondere aus Metall, vorzugsweise aus Stahl. Der Dichtkörper kann ein- oder mehrteilig aufgebaut sein.

Ein erfindungsgemäßer Schieberverschluss hat den Vorteil, dass die im Stand der Technik erforderlichen Federn zur Erzeugung der Dichtwirkung entfallen können. Dadurch wird die Betriebssicherheit erhöht, insbesondere gegen einen unkontrollierten Gasaustritt aufgrund von Federversagen und einer resultierenden Verlagerung des Dichtkörpers. Der konstruktive Aufbau des Schieberverschlusses zur Gasabdichtung kann sich vereinfachen. Das Bauvolumen des Schieberverschlusses kann durch einen innenliegendem Dichtkörper reduziert werden.

In einer Ausführungsform stützt sich der Dichtkörper, insbesondere ein Randbereich des Dichtkörpers, gegen eine Innenfläche des Verschlussgehäuses ab. Insbesondere stützt sich der Dichtkörper zumindest teilweise in einem Randbereich der Austrittsöffnung ab. Ein Randbereich der Austrittsöffnung kann als ein innenliegender Bereich des Verschlussgehäuses verstanden werden, der die Austrittsöffnung (zumindest teilweise) umgibt. Der Dichtkörper muss nicht direkt, insbesondere nicht flächig, an der Innenseite des Verschlussgehäuses anliegen. Zwischen dem Dichtkörper und der Innenseite kann beispielsweise eine Dichtung angeordnet sein, die im direkten Kontakt mit der Innenseite des Verschlussgehäuses ist.

In einer Ausführungsform ist der Dichtkörper relativ zur Austrittsöffnung verschieblich angeordnet, wobei der Dichtkörper vorzugsweise eine Dichtplatte umfasst. Die Austrittsöffnung ist vorzugsweise als Ausnehmung im Verschlussgehäuse, insbesondere einer (unteren) Wand des Verschlussgehäuses, ausgeführt. Die Austrittsöffnung kann in einer dem metallurgischen Behälter gegenüberliegenden Wand des Verschlussgehäuses, insbesondere in dem Boden eines kastenförmigen Verschlussgehäuses ausgebildet sein. Vorzugsweise erstreckt sich die Austrittsöffnung in der Verschiebungsrichtung des Schieberrahmens, um bei Bewegung des Schieberrahmens eine Längsverschiebung der sich in die Austrittsöffnung hinein bzw. durch die Austrittsöffnung hindurch erstreckende Ausgusshülse zu ermöglichen. Insbesondere ist eine Längsabmessung des Dichtkörpers (der Dichtplatte) mindestens so groß wie eine Längsabmessung der Austrittsöffnung in Verschiebungsrichtung zuzüglich des maximalen Verschiebungswegs des Schieberrahmens. Durch einen relativ zur Austrittsöffnung verschieblichen Dichtkörper kann der Schieberverschluss als Zweiplattenschieber ausgeführt werden, bei dem die Schieberplatte relativ zu einer im Verschlussgehäuse feststehend gelagerten Kopfplatte verschieblich ist.

In einer Ausführungsform bildet eine Innenfläche des Verschlussgehäuses eine Gleitfläche für den Dichtkörper aus, wobei Bereiche der Gleitfläche insbesondere eine geringere Oberflächenrauhigkeit aufweisen als Bereiche außerhalb der Gleitfläche. Die Innenfläche kann bereichsweise bearbeitet sein, insbesondere spanend, beispielsweise geschliffen. Die Innenfläche des Verschlussgehäuses ist (im Bereich der Gleitfläche) insbesondere eben und ermöglicht eine relative Verschiebung des Dichtkörpers zur Innenfläche. Durch eine glatte Gleitfläche kann die Dichtwirkung verbessert werden.

In einer Ausführungsform weist der Dichtkörper an einer Dichtungsfläche, die einer Innenfläche des Verschlussgehäuses, zugewandt ist, eine um die Durchtrittsöffnung herumlaufende Dichtung, vorzugsweise Flachdichtung, auf. Vorzugsweise ist in der Dichtungsfläche des Dichtkörpers eine Nut ausgebildet, die um die Durchtrittsöffnung herumläuft und in die eine Dichtung, vorzugsweise Flachdichtung, eingelegt ist. Die Dichtung weist vorzugsweise einen (annähernd) rechteckigen Querschnitt auf.

In einer Ausführungsform, insbesondere in Kombination mit der vorherigen Ausführungsform, weist der Dichtkörper eine Dichtung, vorzugsweise Flachdichtung, auf, die ein Graphitgeflecht umfasst, das vorzugsweise mit Stahlgewebe verstärkt ist. Eine solches Dichtungsmaterial ist auch bei hohen Temperaturen beständig sowie strapazierfähig und abriebfest.

In einer Ausführungsform ist der Dichtkörper in einer Ausgussrichtung senkrecht zur Verschieberichtung verschieblich mit dem Schieberrahmen verbunden. Die Ausgussrichtung verläuft insbesondere in Richtung der Schwerkraft. Auf diese Weise kann eine Bewegung des Schieberrahmens mit dem Dichtkörper gekoppelt sein, insbesondere auf den Dichtkörper übertragen werden, während eine (geringe) relative Verschiebung des Dichtkörpers zum Schieberrahmen möglich ist. Auf diese Weise kann die der Dichtkörper (oder eine im Dichtkörper aufgenommene Dichtung) unabhängig von der Lage des Schieberrahmens in Ausgussrichtung, insbesondere in jeder Position des Schieberrahmens in Verschieberichtung, an der Innenseite des Verschlussgehäuses anliegen. Die Abdichtwirkung wird dadurch verbessert.

In einer Ausführungsform erstreckt sich ein im Schieberrahmen aufgenommener Wechselring zum Halten der Ausgusshülse durch die Durchtrittsöffnung des Dichtkörpers hindurch, wobei vorzugsweise eine Innenumfangsfläche der Durchtrittsöffnung des Dichtkörpers an einer Außenumfangsfläche des Wechselrings anliegt. Die Ausgusshülse kann in den Wechselring eingesetzt sein.

Insbesondere ist der Wechselring in axialer Richtung (Längsachse des Wechselrings bzw. der Ausgusshülse) nicht fest mit dem Dichtkörper verbunden. Der Dichtkörper kann in Ausgussrichtung vorzugsweise gegenüber dem Wechselring gleiten. In radialer Richtung des Wechselrings bzw. der Ausgusshülse ist der Dichtkörper vorzugsweise formschlüssig mit dem Wechselring gekoppelt bzw. verbunden. Dadurch kann eine Verschiebebewegung des Schieberrahmens auf den Dichtkörper übertragen werden, während die Bewegung des Dichtkörpers in Ausgussrichtung davon entkoppelt ist.

In einer Ausführungsform ist an dem Dichtkörper eine Schutzplatte befestigt, die sich entlang einer Außenseite des Verschlussgehäuses erstreckt. Die Schutzplatte erstreckt sich vorzugsweise (im Wesentlichen) parallel zur Außenfläche (Unterseite) des Verschlussgehäuses. Vorzugsweise ist die (außenliegende) Schutzplatte über ein sich durch die Austrittsöffnung des Verschlussgehäuses hindurch erstreckendes Schutzplattenverbindungsstück mit dem (innenliegenden) Dichtkörper verbunden. Vorzugsweise ist die Schutzplatte (direkt) mit dem Dichtkörper verschraubt, wobei das Schutzplattenverbindungsstück dazwischen angeordnet ist. Die Schutzplatte könnte aber auch (direkt) am Schutzplattenverbindungsstück befestigt, insbesondere verschraubt, sein. Das Schutzplattenverbindungsstück erstreckt sich insbesondere von einer Innenseite des Verschlussgehäuses zu einer Außenseite des Verschlussgehäuses hin. Das Schutzplattenverbindungsstück kann als (zylindrische bzw. hohlzylindrische) Hülse (Abstandshülse) ausgeführt sein, die vorzugsweise mit dem Dichtkörper, insbesondere einer Innenumfangsfläche der Durchtrittsöffnung des Dichtkörpers, verbunden, vorzugsweise verschweißt, ist. Zwischen dem Schutzplattenverbindungsstück und der Schutzplatte ist vorzugsweise eine umlaufende (ringförmige) Flachdichtung vorgesehen.

In einer Ausführungsform weist ein im Schieberrahmen aufgenommener Wechselring zum Halten der Ausgusshülse mindestens einen radialen Gasdurchführungskanal auf, der vorzugsweise in einen zwischen dem Dichtkörper und dem Schieberrahmen ausgebildeten Gasführungsspalt mündet. Der Gasführungsspalt kann durch einen Zwischenraum zwischen dem Dichtkörper und dem Schieberrahmen, insbesondere zwischen einer Oberseite des Dichtkörpers und einer Unterseite des Schieberrahmens, gebildet sein. Vorzugsweise sind mehrere Gasabführkanäle (gleichmäßig) über den Umfang des Wechselrings verteilt vorgesehen, beispielsweise zwei, drei, vier, sechs, acht oder mehr Gasabführkanäle. Die Gasabführkanäle sind vorzugsweise als radiale Durchgangsbohrungen im Wechselring ausgeführt. Insbesondere verbindet ein Gasabführkanal den Gasführungsspalt zwischen dem Dichtkörper und dem Schieberrahmen mit einem Umfangsgasführungsspalt an der Außenseite der Ausgusshülse. Ein solcher Umfangsgasführungsspalt dient zur Leitung eines Gasstroms (Schutzgasstroms) aus dem Verschlussgehäuse heraus. Radiale Gasdurchführungskanäle können eine gleichmäßigere Strömung an der Ausgusshülse gewährleisten. Die Verschiebung des Schieberrahmens kann zu (geringen) Lageänderungen der Schieberplatte, des Wechselrings und der Ausgusshülse relativ zueinander (in der Verschieberichtung) führen. Die Strömungswege für das Schutzgas, insbesondere der (vorgesehene) Austrittsspalt für das Schutzgas entlang eines Außenumfangs der Ausgusshülse, kann so ungleichmäßig werden. Insbesondere kann es zu einer einseitigen Spaltverengung kommen. Gasdurchführungskanäle ermöglichen eine gleichmäßigere Verteilung bzw. Strömung des Schutzgases über den Umfang der Ausgusshülse und damit eine reduzierte Gefahr des Eindringens von Umgebungsluft in die ausfließende metallische Schmelze.

Der Dichtkörper stützt sich über mindestens eine Druckfeder, vorzugsweise Schraubendruckfeder, am Schieberrahmen ab. Druckfedern können zwischen dem Dichtkörper und dem Schieberrahmen, insbesondere zwischen einer Oberseite der Dichtkörpers und einer Unterseite des Schieberrahmens, angeordnet sein. Es können mehrere Federn, vorzugsweise drei, vier, sechs oder acht Federn, (gleichmäßig) um die Ausgusshülse herum verteilt angeordnet sein. Durch Druckfedern kann eine federnde Abstützung des Dichtkörpers gegen den Schieberrahmen erreicht werden. Dadurch kann die bereits durch das Eigengewicht des Dichtkörpers erzeugte Anpressung an die Innenseite des Verschlussgehäuses verstärkt werden. Außerdem wird ein gleichmäßiges Anliegen des Dichtkörpers an der Innenseite (Innenfläche bzw. Gleitfläche) des Verschlussgehäuses gefördert, insbesondere unabhängig von der Position des Schieberrahmens in der Verschieberichtung. Die Abdichtungswirkung wird dadurch weiter verbessert. Auch im Falle eines Materialversagens der Druckfedern bleibt die Abdichtwirkung durch den innenliegenden Dichtkörper (zumindest teilweise) erhalten. Die Betriebssicherheit bzw. -zuverlässigkeit des Schieberverschlusses wird dadurch erhöht.

In einer Ausführungsform weist der Dichtkörper an einer dem Schieberrahmen zugewandten Seite und/oder der Schieberrahmen an einer dem Dichtkörper zugewandten Seite eine Aufnahmeöffnung für eine Druckfeder auf. Die Aufnahmeöffnungen für die Federn sind insbesondere an einer Oberseite des Dichtkörpers bzw. einer Unterseite des Schieberrahmens vorgesehen. Die Aufnahmeöffnungen sind vorzugsweise als Bohrungen ausgeführt, in die die Druckfedern (Druckschraubenfedern) eingesetzt sind bzw. werden. Im eingebauten Zustand (Betriebszustand) sind die Druckfedern komprimiert. So dass sie eine Anpresskraft des Dichtkörpers an die Innenseite (Innenfläche bzw. Gleitfläche) des Verschlussgehäuses ausüben.

In einer Ausführungsform stützt sich der Dichtkörper über eine, insbesondere vormontierbare, Anpressfederanordnung am Schieberrahmen ab. Die, insbesondere vormontierbare, Anpressfederanordnung umfasst vorzugsweise eine Federhalterung zur unverlierbaren Halterung mindestens einer Druckfeder. Die Anpressfederanordnung kann am Schieberrahmen oder am Dichtkörper befestigt sein. Insbesondere ist die Druckfeder im unmontierten Zustand des Dichtkörpers über eine Federhalterung unverlierbar mit dem Schieberrahmen oder dem Dichtkörper verbunden. Die Druckfeder kann durch die Federhalterung lose gehalten oder gegen den Schieberrahmen bzw. den Dichtkörper verspannt sein. Der Begriff "vormontiert" bezieht sich insbesondere auf einen Zeitpunkt vor dem Zusammenbau des Schieberrahmens mit dem Dichtkörper im Verschlussgehäuse. Eine vormontierte bzw. vormontierbare Anpressfederanordnung erleichtert die Montage einer Federung (Druckfedern) zur Abstützung des Dichtkörpers am Schieberrahmen. Die Anpressfederanordnung übt insbesondere eine zusätzliche Anpresskraft auf den Dichtkörper zur Verbesserung der Abdichtung aus.

In einer Ausführungsform weist die, insbesondere vormontierbare, Anpressfederanordnung einen Anpressstößel auf, der federnd, vorzugsweise über eine Druckfeder, am Schieberrahmen oder am Dichtkörper befestigt ist. Vorzugsweise stützt sich die Druckfeder mit einem Federende gegen den Schieberrahmen oder den Dichtkörper und mit einem anderen Federende gegen eine Federanlagefläche des Anpressstößels ab. Insbesondere hält die Federhalterung den Anpressstößel im unmontierten Zustand des Dichtkörpers. Der Anpressstößel kann über die Druckfeder mit dem Schieberrahmen oder mit dem Dichtkörper verspannt sein, wobei die Druckfeder im vormontierten Zustand der Anpressfederanordnung vorgespannt sein kann. Über eine geeignet gewählte Länge der Druckfeder bzw. deren Vorspannung in der Anpressfederanordnung kann die Anpresskraft an den Dichtkörper eingestellt bzw. nachjustiert werden. Der Anpressstößel kann (im montierten Zustand) in einer Stößelausnehmung des Schieberrahmens bzw. des Dichtkörpers aufgenommen sein.

In einer Ausführungsform sind der Schieberrahmen und der Dichtkörper über mindestens ein Verbindungselement, vorzugsweise über mindestens einen Mitnahmezapfen, insbesondere in der Verschieberichtung und/oder in einer Verdrehrichtung um die Ausgussrichtung, formschlüssig miteinander verbunden. Über ein derartiges Verbindungselement, das insbesondere exzentrisch zur Ausgusshülse bzw. zum Wechselring angeordnet ist, kann eine Verdrehung des Dichtkörpers relativ zur Ausgusshülse bzw. zum Wechselring verhindert werden. Demzufolge kann auf seitliche Längsführungen (in Verschieberichtung V) des Verdichterkörpers im Verschlussgehäuse verzichtet oder diese können mit mehr Spiel ausgeführt werden. Konkret kann der (innenliegende) Dichtkörper, vorzugsweise die (innenliegende) Dichtplatte, schmäler ausgeführt werden. Durch einen größeren Abstand zur (seitlichen) Innenwand des Verschlussgehäuses kann die Ansammlung von Schmutz an diesen Stellen reduziert werden, wodurch die Betriebszuverlässigkeit des Schieberverschlusses erhöht wird. Außerdem kann bei dieser Ausführungsform auf eine formschlüssige Kopplung bzw. Verbindung des Dichtkörpers mit dem Wechselring bzw. der Ausgusshülse in radialer Richtung entfallen bzw. mit einem größeren Spiel ausgeführt sein. Anstelle der oder zusätzlich zur Übertragung der Verschiebebewegung (Verschiebekraft) des Schieberrahmens auf den Dichtkörper über den Wechselring kann die Verschiebebewegung (ganz oder teilweise) über die Verbindungselemente (Mitnahmezapfen) auf den Dichtkörper übertragen werden. Es können mehrere solcher Verbindungselemente um den Wechselring herum verteilt angeordnet sein. Für eine vollständige Übertragung der Verschiebekraft des Schieberrahmens auf den Dichtkörper sind vorzugsweise mehrere Verbindungselemente vorgesehen. Für eine Verdrehsicherung kann ein einzelnes Verbindungselement ausreichend sein. Dabei kann die Verschiebekraft (je nach vorhandenem Spiel zwischen den Komponenten des Schieberverschlusses) weiterhin über den Wechselring oder (ganz oder teilweise) über das mindestens eine Verbindungselement übertragen werden. Insbesondere bei kleineren Dimensionierung des Schieberverschlusses ist vorzugsweise ein einziges Verbindungselement vorgesehen, während bei größeren Ausführungsformen mehrere Verbindungselemente vorgesehen sind.

In einer Ausführungsform weist der Dichtkörper an einer dem Schieberrahmen zugewandten Seite eine Ausnehmung für einen (formschlüssigen) Eingriff mit einem Verbindungselement (Mitnahmezapfen) auf, das vorzugsweise am Schieberrahmen befestigt ist. Umgekehrt kann auch der Schieberrahmen an einer dem Dichtkörper zugewandten Seite eine Ausnehmung für einen (formschlüssigen) Eingriff mit einem Verbindungselement (Mitnahmezapfen) aufweisen, das am Dichtkörper befestigt ist.

Die genannte Aufgabe wird außerdem insbesondere gelöst durch ein Verfahren zur Montage eines Schieberverschlusses für einen metallurgischen Behälter, insbesondere eines erfindungsgemäßen Schieberverschlusses, umfassend die folgenden Schritte:
- Bereitstellen eines geöffneten Verschlussgehäuses, das an einer zur Befestigung an dem metallurgischen Behälter vorgesehenen Seite öffenbar und schließbar ist und eine Eintrittsöffnung für eine metallische Schmelze aufweist, wobei das Verschlussgehäuse an einer vom metallurgischen Behälter abgewandten Seite eine Austrittsöffnung für eine metallische Schmelze aufweist;
- Einsetzen eines Dichtkörpers in das geöffnete Verschlussgehäuse zur Gasabdichtung der Austrittsöffnung, wobei der Dichtkörper eine Durchtrittsöffnung für eine Ausgusshülse zum Ableiten der metallischen Schmelze durch die Austrittsöffnung aufweist;
- Einsetzen eines verschieblich gelagerten Schieberrahmens in das geöffnete Verschlussgehäuse;
- Schließen des Verschlussgehäuses.

Durch das Einsetzen des Dichtkörpers in das geöffnete Verschlussgehäuse wird konstruktiv ein innenliegender Dichtkörper geschaffen, der auf einer Innenseite des Verschlussgehäuses angeordnet ist. Das Einsetzen eines Dichtkörpers und das Einsetzen des verschieblich gelagerten Schieberrahmens kann gemeinsam, d.h. in einem einzigen Schritt, erfolgen, insbesondere als vormontierte Baugruppe, die den Dichtkörper und den Schieberrahmen umfasst. Das Verfahren hat ähnliche Vorteile, wie diese bereits in Verbindung mit dem erfindungsgemäßen Schieberverschluss beschrieben wurden. Wenn bei dem beschriebenen Montageverfahren auf Federn, die im Stand der Technik zur Erzeugung der Dichtwirkung erforderlich sind, ganz oder teilweise verzichtet würde,wäre die Gasabdichtung dann (zumindest teilweise) durch das Eigengewicht des Dichtkörpers (und der Schutzplatte) gewährleistet. Die Betriebssicherheit kann durch einen gemäß dem Verfahren montierten Schieberverschluss erhöht werden, insbesondere gegen einen unkontrollierten Gasaustritt aufgrund von Federversagen und einer resultierenden Verlagerung bzw. Schiefstellung des Dichtkörpers. Das Montageverfahren kann das Bauvolumen des Schieberverschlusses reduzieren.

Das Montageverfahren oder Teile des Montageverfahrens kann bzw. können in vertikaler oder horizontaler Lage des Verschlussgehäuses ausgeführt werden, insbesondere in einer an einem Montagebock hängenden Lage des Verschlussgehäuses. Das Montageverfahren kann weitere Schritte umfassen, wie das Einsetzen einer Ausgusshülse und/oder einer Schieberplatte in den Schieberrahmen und/oder das Befestigen einer Kopfplatte an einer Montageplatte des Verschlussgehäuses. Typischerweise wird das Verschlussgehäuse mittels der Montageplatte an dem metallurgischen Behälter befestigt. Es kann allerdings auch ein (kastenförmiges) Schiebergehäuse an dem metallurgischen Behälter befestigt werden, wobei der Dichtkörper an einer Innenseite eines (schwenkbaren) Gehäusedeckels, insbesondere einer Deckelplatte, angeordnet wird. Das Schließen des Verschlussgehäuses kann das Verriegeln eines Schiebergehäuses an einer Montageplatte (oder eines Gehäusedeckels) umfassen, wobei die Montageplatte (oder des Schiebergehäuses) zur Befestigung des Schieberverschlusses an einem metallurgischen Behälter dient. Das Verschlussgehäuse umfasst insbesondere die Montageplatte und das Schiebergehäuse, in dem der Schieberrahmen verschieblich gelagert montiert wird.

Das Verfahren umfasst ein Anordnen von mindestens einer Druckfeder an einer von der Austrittsöffnung abgewandten Seite des Dichtkörpers nach dem Einsetzen des Dichtkörpers und vor dem Einsetzen des verschieblich gelagerten Schieberrahmens. Insbesondere kann das Anordnen der Druckfedern als Schritt einer Vormontage einer Baugruppe vorgesehen sein, die den Dichtkörper, den Schieberrahmen und die Druckfedern als vormontierte Baugruppe umfasst, die in das geöffnete Verschlussgehäuse eingesetzt wird. Die Druckfedern werden insbesondere in die Aufnahmeöffnungen eingesetzt. Zusätzlich ist mindestens eine Druckfeder vorgesehen bzw. eingebaut. Die Abdichtungswirkung wird dadurch weiter erhöht. Auch bei einem Versagen der Federn bleibt zumindest eine teilweise Abdichtwirkung erhalten.

In einer (alternativen) Ausführungsform umfasst das Verfahren die Vormontage einer Anpressfederanordnung am Schieberrahmen oder am Dichtkörper, wobei die Anpressfederanordnung vorzugsweise eine Federhalterung zur unverlierbaren Halterung mindestens einer Druckfeder umfasst. Die Anpressfederanordnung dient insbesondere (im montierten Zustand des Schieberverschlusses) zur Abstützung des Dichtkörpers (über die Anpressfederanordnung) am Schieberrahmen. Bei der Montage wird insbesondere der verschieblich gelagerte Schieberrahmen zusammen mit der daran vormontierten Anpressfederanordnung in das geöffnete Verschlussgehäuse bzw. der Dichtkörper zusammen mit der daran vormontierten Anpressfederanordnung in das geöffnete Verschlussgehäuse eingesetzt.

Die genannte Aufgabe wird außerdem insbesondere gelöst durch die Verwendung eines Dichtkörpers zur Gasabdichtung eines Verschlussgehäuses eines erfindungsgemäßen Schieberverschlusses für einen metallurgischen Behälter an einer Innenseite des Verschlussgehäuses, insbesondere an einer vom metallurgischen Behälter abgewandten Innenseite des Verschlussgehäuses. Der verwendete Dichtkörper kann eine Dichtplatte umfassen oder als Dichtplatte ausgeführt sein. Der Dichtkörper kann eine umlaufende Dichtung, vorzugsweise eine entlang eines Randes des Dichtkörpers verlaufende Dichtung (Flachdichtung) aufweisen. Die Verwendung hat ähnliche Vorteile, wie diese bereits in Verbindung mit dem erfindungsgemäßen Schieberverschluss und dem Montageverfahren beschrieben wurden.

Ausführungsbeispiele der Erfindung werden nachfolgend anhand der Zeichnungen näher erläutert. Hierbei zeigen:
- Figur 1a: eine Darstellung einer Ausführungsform eines erfindungsgemäßen Schieberverschlusses in einer geöffneten Stellung in einer Draufsicht;
- Figur 1b: eine Darstellung der Ausführungsform nach Figur 1a in einer geschlossenen Stellung in einer Draufsicht;
- Figur 2a: eine Darstellung der Ausführungsform nach Figur 1a in einer Schnittansicht entlang der Linie A-A;
- Figur 2b: eine Darstellung der Ausführungsform nach Figur 1b in einer Schnittansicht entlang der Linie B-B;
- Figur 3: eine Darstellung der Ausführungsform nach Figur 1a in einer Schnittansicht entlang der Linie C-C;
- Figur 4a: eine Darstellung einer weiteren Ausführungsform eines erfindungsgemäßen Schieberverschlusses in einer geöffneten Stellung in einer Schnittansicht;
- Figur 4b: eine Darstellung der Ausführungsform nach Figur 4a in einer Seitenansicht;
- Figur 4c: eine Detaildarstellung einer Anpressfederanordnung gemäß der Ausführungsform nach Figur 4b in einer Schnittansicht;
- Figur 4d: eine Detaildarstellung einer formschlüssigen Verbindung des Schieberrahmens mit dem Dichtkörper über ein Verbindungselement gemäß der Ausführungsform nach Figur 4b in einer Schnittansicht.

In der nachfolgenden Beschreibung der Erfindung werden für gleiche und gleich wirkende Elemente dieselben Bezugszeichen verwendet.

Die Figuren 1a bis 3 zeigen eine Ausführungsform eines erfindungsgemäßen Schieberverschlusses 100 in verschiedenen Stellungen und Schnittansichten. In den Figuren 1a, 2a und 3 ist der Schieberverschluss 100 geöffneten Stellung dargestellt und in den Figuren 1b und 2b in einer geschlossenen Stellung. Die Figuren 4a bis 4d zeigen eine weitere Ausführungsform eines erfindungsgemäßen Schieberverschlusses 100. Die im Zusammenhang mit der in den Figuren 1 bis 3 dargestellten Ausführungsform beschriebenen strukturellen und funktionellen Merkmale des Schieberverschlusses 100, des Verfahrens zur Montage und die Verwendung eines Dichtkörpers 20 gelten auch für die in den Figuren 4a bis 4d gezeigte Ausführungsform, sofern nicht anders beschrieben.

Der Schieberverschluss 100 ist mit einem metallurgischen Behälter (nicht dargestellt) verbindbar und an dem Behälter fest montierbar, typischerweise an dessen Unterseite, z.B. als Gießpfannenschieber. Ein solcher Behälter ist dazu geeignet, eine metallische Schmelze, d.h. eine geschmolzene Metalllegierung wie z.B. flüssigen Stahl, für einen Gießprozess bereitzuhalten. Der Schieberverschluss 100 dient dazu, eine Öffnung des metallurgischen Behälters zu verschließen bzw. zu öffnen, um flüssiges Metall bzw. eine Metalllegierung kontrolliert aus dem Behälter abfließen zu lassen. Über einen Verriegelungsmechanismus 4 kann der Schieberverschluss 100 für den Betriebszustand verriegelt werden.

Nachfolgend beziehen sich die Begriffe "unten" und "oben" auf eine Ausrichtung des montierten Schieberverschlusses 100 im Gebrauchszustand, in dem sich der Schieberverschluss 100 in horizontaler Richtung erstreckt, so dass die Schwerkraft G in vertikaler Richtung von dem metallurgischen Behälter weg von oben nach unten wirkt. Insofern sind die Eintrittsöffnung 13 oben und die Austrittsöffnung 19 für die metallische Schmelze unten angeordnet. Die Orientierung des Schieberverschlusses 100 im Gebrauchszustand ist aber nicht auf eine horizontale Ausrichtung beschränkt. Die Ausgussrichtung A verläuft in Richtung der Schwerkraft G.

Der Schieberverschluss 100 weist ein Verschlussgehäuse 1 auf, das hier zwei um eine Schwenkachse S gegeneinander verschwenkbare Gehäuseteile in Form einer Montageplatte 10 und des Schiebergehäuses 11 umfasst. Die Montageplatte 10 dient zur festen Verbindung des Schieberverschlusses 100 mit dem Behälter und bildet im montierten Zustand einen Deckel des Verschlussgehäuses 1. Alternativ könnte auch das kastenförmige Schiebergehäuse 11 an dem metallurgischen Behälter befestigt sein, wobei die Eintrittsöffnung 13 im Schiebergehäuse 11 und die Austrittsöffnung 19 in einer schwenkbaren Deckelplatte vorgesehen wäre.

Der als Zweiplattenschieber ausgeführte Schieberverschluss 100 weist eine Kopfplatte 5 auf, die in der Montageplatte 10 aufgenommen bzw. an dieser befestigt ist. Die Montageplatte 10 weist einen in der Eintrittsöffnung 13 sitzenden Verschleißring 12 und die Kopfplatte 5 eine Durchtrittsöffnung 50 auf, durch die flüssiges Metall von einer Abflussöffnung des Behälters durch die Eintrittsöffnung 13 abfließen kann.

Im Verschlussgehäuse 1 bzw. im Schiebergehäuse 11 ist ein Schieberrahmen 2 in einer Verschieberichtung V (siehe Doppelpfeile in den Figuren 1a, 1b, 2a und 2b) relativ zum Verschlussgehäuse 1 bzw. Schiebergehäuse 11 verschieblich angeordnet. Die Verschiebung des Schieberrahmens 2 erfolgt im Wesentlichen parallel zur Montageplatte 10. Über die Zylinderkonsole 3 mit der Schiebestange 30 kann der Schieberrahmen 2 mittels eines einhängbaren Hydraulikzylinders (nicht gezeigt) in der Verschieberichtung V hin und her geschoben werden. Das Abstandselement 31 begrenzt den maximalen Verschiebeweg. Der Schieberrahmen 2 nimmt eine Schieberplatte 6 mit einer Durchflussöffnung 60 und eine Ausgusshülse 7 mit einem Durchflusskanal 70 auf. Die Ausgusshülse 7 ist über den Wechselring 24 in dem Schieberrahmen 2 aufgenommen. Der Wechselring 24 ist über die Verschraubung 23 am Schieberrahmen befestigt. Die Ausgusshülse 7 erstreckt sich mit ihrer Längsachse in einer Ausgussrichtung A vom metallurgischen Behälter durch die Austrittsöffnung 19 hindurch. Die Schieberplatte 6 ist in dem Schieberrahmen 2 aufgenommen und lösbar befestigt. Über Magnete 28 wird die Schieberplatte 6 zusätzlich im Schieberrahmen 2 gehalten, insbesondere um die Montage zu vereinfachen.

Ein in die Zylinderkonsole 3 einhängbarer Hydraulikzylinder, der sich in der Zylinderkonsole 3 abstützt, schiebt den Schieberrahmen 2 in die gewünschte Position, um die Durchflussöffnung 60 durch die Schieberplatte 6 freizugeben bzw. zu verschließen. In der in den Figuren 1b und 2b dargestellten verschlossenen Stellung des Schieberverschlusses 100 verschließt die Schieberplatte 6 den Durchflusskanal 70. Die Schieberplatte 6 wird relativ zur Kopfplatte 5 verschoben. Wenn die Durchflussöffnungen 50, 60 und der Durchflusskanal 70 durch eine entsprechende Verschiebung des Schieberrahmens 2 in einer geöffneten Stellung in Übereinstimmung gebracht sind, kann flüssiges Metall aus dem Behälter, durch die Kopfplatte 5, die Schieberplatte 6 und die Ausgusshülse 7 durch die Austrittsöffnung 19 fließen, wie in den Figuren 1a, 2a und 3 dargestellt. Die Ausgusshülse 7, die Schieberplatte 6 und die Kopfplatte 5 sind aus feuerfestem Material hergestellt, während das Verschlussgehäuse 1 aus Stahl ist.

Der Schieberrahmen 2 stützt sich über die Gleitleisten 27, die Anpressleisten 26 und die thermodynamischen Federelemente 14a, 14b, die an beiden Seiten des Schieberrahmens 2 vorgesehen sind, im Schiebergehäuse 11 ab. Die Federelemente 14a, 14b erzeugen eine Anpresskraft der Schieberplatte 6 an die Kopfplatte 5, um ein Eindringen der metallischen Schmelze zwischen die Schieberplatte 6 und die Kochplatte 5 zu verhindern. Die Federelemente 14a, 14b sind von den im Stand der Technik notwendigen Federn zum Anpressen einer außenliegenden Dichtplatte zum Abdichten der Austrittsöffnung 19 und von den bei der vorliegenden Erfindung vorgesehenen Druckfedern 25 zum Anpressen eines innenliegendem Dichtkörpers 20 zum Abdichten der Austrittsöffnung 19 zu unterscheiden. Die Anpresskraft der thermodynamischen Federelemente 14a, 14b ist deutlich größer als die der nachfolgend beschriebenen Druckfedern 25.

Das Verschlussgehäuse 1 weist eine Gaszuführung 15, die in einen Gaszuführkanal 80 in das Innere des Verschlussgehäuses 1 mündet, auf, um ein Schutzgas (Inertgas), vorzugsweise Argon, in das geschlossene Verschlussgehäuse 1 einzuleiten. Über die Montageplattendichtung 91, die Schiebezylinderdichtung 92 und den Dichtkörper 20 mit der Dichtung 90 ist das Verschlussgehäuse 1 gegen einen unkontrollierten Austritt von Schutzgas in die Umgebung abgedichtet. Der Dichtkörper 20 ist auf einer Innenseite 17 des Verschlussgehäuses 1 angeordnet, die der Montageplatte 10 gegenüberliegt. Der Dichtkörper 20 weist eine, beispielsweise kreisförmige, Durchtrittsöffnung 40 für die Ausgusshülse 7 auf. Die Ausgusshülse 7 ragt durch die Durchtrittsöffnung 40 und die Austrittsöffnung 19 aus dem Verschlussgehäuse 1 hinaus. Der Wechselring 24 ist in der Durchtrittsöffnung 40 so formschlüssig aufgenommen, bzw. erstreckt sich in die Durchtrittsöffnung 40 hinein, dass eine Verschiebung des Schieberrahmens 2 in Verschieberichtung V sich auf den Dichtkörper 20 überträgt. In der Ausgussrichtung A hingegen ist der Wechselring 24 nicht fest mit dem Dichtkörper 20 verbunden, sondern kann sich, falls notwendig, relativ dazu (geringfügig) verschieben. Der Dichtkörper 20 ist relativ zur Austrittsöffnung 19 in der Verschieberichtung V verschieblich, wobei der Dichtkörper 20 sich über die Dichtung 90 mittelbar, oder alternativ unmittelbar, an der Innenfläche 17 abstützt. Die Dichtung 90 ist in eine umlaufende Nut 42 eingesetzt, die in einer an der Unterseite des Dichtkörpers 20 ausgebildeten Dichtungsfläche 41 vorgesehen ist, vorzugsweise entlang deren Rand. Über die Dichtung 90 stützt sich der Dichtkörper 20 in seinem Randbereich gegen die Innenfläche 17 des Verschlussgehäuses 1 bzw. des Schiebergehäuses 11 ab. Auf der Innenseite 17 gleitet die Dichtung 90 bei einer Verschiebung des Schieberrahmens 2 entlang einer Innenfläche 16 des Verschlussgehäuse 1 bzw. des Schiebergehäuse 11. Die Innenfläche 16 kann zur Verbesserung der Dichtwirkung eine geringere Oberflächenrauhigkeit aufweisen als andere Innenflächen des Verschlussgehäuses 1, insbesondere spanend gearbeitet sein. Die Dichtung 90 läuft um die Durchtrittsöffnung 40 herum und ist vorzugsweise als eine Flachdichtung aus einem Graphitgeflecht ausgebildet, das mit Stahlgewebe verstärkt ist. Durch sein Eigengewicht bzw. die Schwerkraft G drückt sich der Dichtkörper 20 von innen an die Innenseite 17 des Verschlussgehäuses 1 an und erzeugt auf diese Weise eine Abdichtwirkung gegen unkontrollierten Gasaustritt durch die Austrittsöffnung 19.

Der Dichtkörper 20 umfasst eine Dichtplatte, die an der Innenseite des Verschlussgehäuses 1, d.h. innenliegend, angeordnet ist. Die Dichtplatte erstreckt sich entlang der Innenfläche 16. Eine Schutzplatte 21 ist über die Verschraubung 22 am Dichtkörper 20 befestigt, wobei ein als zylindrische Hülse ausgebildetes Schutzplattenanschlussstück 29 am Dichtkörper 20 befestigt, vorzugsweise verschweißt. Das hohlzylindrische Schutzplattenanschlussstück 29 erstreckt sich durch die Austrittsöffnung 19 des Verschlussgehäuses 1 hindurch. Die Schutzplatte 21 erstreckt sich an einer Außenseite 18 des Verschlussgehäuses 21 und ist insofern außenliegend. Die als ringförmige Flachdichtung ausgeführte Schutzplattendichtung 93 dichtet die Verbindung zwischen der Schutzplatte 21 und dem Schutzplattenanschlussstück 29 gegen Gasaustritt ab. Die Schutzplatte 21 weist eine kreisförmige Durchtrittsöffnung für die Ausgusshülse 7 auf, durch die diese hindurchragt. Die Dichtplatte des Dichtkörpers 20 sowie weitere Bestandteile, wie das Schutzplattenanschlussstück 29 und die Schutzplatte 21, sind aus Stahl.

Zwischen einer Oberseite des Dichtkörpers 20 und einer Unterseite des Schieberrahmens 2 sind Druckfedern 25, hier als Schraubendruckfedern ausgeführt, angeordnet. Die Druckfedern 25 sind beidseitig in als Bohrungen ausgeführten Aufnahmeöffnungen 43 aufgenommen bzw. eingesteckt. Um den Wechselring 24 bzw. die Ausgusshülse 7 herum sind beispielsweise vier Druckfedern 25 vorgesehen. Die Druckfedern 25 können die Abdichtwirkung des innenliegenden Dichtkörpers 20 erhöhen, indem sie den Dichtkörper 20 zusätzlich zu seinem Eigengewicht gegen die Innenseite 17 des Verschlussgehäuses 1 pressen. Durch die Verschieblichkeit des Wechselrings 24 relativ zum Dichtkörper 20 senkrecht zur Verschieberichtung V (d.h. in Ausgussrichtung A) kann eine mögliche Variation der Dicken der Schieberplatte 6 und/oder der Kopfplatte 5 ausgeglichen werden. Ebenso wird die Bewegung, die der Schieberrahmen 2 beim Entspannen der Druckfedern 25 ausführt, ausgeglichen. Die Druckfedern 25 können eine möglichst gleichmäßige Anpressung des Dichtkörpers 20 an die Innenfläche 16 erreichen, wodurch die Dichtwirkung erhöht wird.

Zwischen dem Dichtkörper 20 und dem Schieberrahmen 2 besteht ein Gasführungsspalt, der sich senkrecht zur Ausgussrichtung A erstreckt. Die Druckfedern 25 erstrecken sich quer zu diesem Gasführungsspalt. Zwischen dem Wechselring 24 und dem Dichtkörper 20 bzw. dem Schutzplattenanschlussstück 29 besteht beispielsweise ein Umfangsspalt von 3-4 mm, so dass der Dichtkörper 20 relativ zum Schieberrahmen 2 und in Ausgussrichtung A verschieblich ist. Zwischen dem Äußeren der Ausgusshülse 7 und dem Inneren des Wechselrings 24 verbleibt ebenfalls ein vorgesehener Umfangsspalt für die kontrollierte Führung des Schutzgasstroms an der Außenseite der Ausgusshülse 7 durch die Durchtrittsöffnung 40 und die Austrittsöffnung 19 hindurch in die Umgebung. Aufgrund des vorhandenen Spiels kann sich insbesondere der Umfangsspalt zwischen dem Wechselring 24 und dem Dichtkörper 20 bei Verschiebung des Schieberrahmens 2 ungleichmäßig lokal verengen. In dem Wechselring 24 sind über den Umfang verteilt mehrere, beispielsweise acht, Gasdurchführungskanäle 81 als Bohrungen vorgesehen, um eine möglichst gleichmäßige Umströmung der Ausgusshülse 7 mit Schutzgas zu gewährleisten. Ein Gasdurchführungskanal 81 mündet in den Gasführungsspalt zwischen der Oberseite des Dichtkörpers 20 und der Unterseite des Schieberrahmens 2 und kann einen Durchmesser von ungefähr 10 mm haben. Die Gasdurchführungskanal 81 erleichtern eine gleichmäßige Verteilung des Schutzgases, um einen Kontakt zwischen der ausgegossenen metallischen Schmelze und der Umgebungsluft zu verhindern. Insbesondere kann beim Anschließen eines Schattenrohrs an die Ausgusshülse 7 das Einsaugen von Umgebungssauerstoff durch eine gleichmäßige und umfassende Umströmung der Ausgusshülse mit Schutzgas, vorzugsweise Argon, verhindert werden.

Die in den Figuren 4a bis 4d dargestellte Ausführungsform des Schieberverschlusses 100 unterscheidet sich von der in den Figuren 1a bis 3 dargestellten Ausführungsform in der Montage, insbesondere der Druckfedern 25, und durch das Vorhandensein zusätzlicher Verbindungselemente 44, wobei diese beiden technischen Aspekte in weiteren Ausführungsformen auch unabhängig voneinander vorgesehen sein können. Außerdem ist die Schutzplattendichtung 93 hier als Dichtschnur ausgeführt.

In dieser Ausführungsform sind vormontierbare Anpressfederanordnungen 32 vorhanden, über die sich der Dichtkörper 20 am Schieberrahmen 2 abstützt. Die Anpressfederanordnung 32 kann vor der Endmontage des Schieberverschlusses 100 am Schieberrahmens 2 vormontiert werden, um dann gemeinsam mit dem Schieberrahmen 2 im Verschlussgehäuse 1 mit dem Dichtkörper 20 zusammengesetzt zu werden. Dabei werden die Druckfedern 25 im vormontierten Zustand von einer Federhalterung 33 unverlierbar gehalten. Die Federhalterung 33 weist einen Anpressstößel 35 auf, der über die Druckfeder 25 federnd, d.h. in Längsrichtung der Druckfeder 25 verschieblich, am Schieberrahmen 2 befestigt ist. Die Druckfeder 25 ist zwischen dem Anpressstößel 35 und dem Schieberrahmen 2 angeordnet und kann im vormontierten Zustand über die Verschraubung 36 vorgespannt sein. Der Schieberrahmen 2 weist eine Durchgangsbohrung 34 für eine Schraube auf, die mit einem Schaft des Anpressstößels 35 verbunden ist. Die Durchgangsbohrung 34 kann als Gewindebohrung ausgeführt sein. Die Druckfeder 25 liegt mit einem Ende an einer Federanlagefläche 38 des Anpressstößels 35 an und stützt sich mit dem anderen Ende in einer Aufnahmeöffnung 43 im Schieberrahmen 2 ab. Der Anpressstößel 35 ist im montierten Zustand in einer Stößelausnehmung 37 des Dichtkörpers 20 aufgenommen bzw. ist darin axial geführt. Die Anpressfederanordnung 32 übt über die Druckfeder 25 eine zusätzliche Anpresskraft auf den Dichtkörper 20 aus, um dessen Dichtwirkung zu erhöhen. Auf eine zusätzliche Montagehilfe kann aufgrund der Vormontierbarkeit mithilfe der Federhalterung 33 verzichtet werden. Vorzugsweise sind, je nach Anwendungsfall, 4 bis 8 Anpressfederanordnungen 32 mit je einer Druckfeder 25 vorgesehen. So können beim Blockguss beispielsweise acht Anpressfederanordnungen 32 installiert sein, um damit auf eine Trichterhaube aus flexiblem Keramikfasermaterial aufsetzen zu können. Beim Strangguss können vier Anpressfederanordnungen 32 ausreichend sein.

Umgekehrt könnte eine entsprechende Anpressfederanordnung mit einer Druckfeder 25 auch am Dichtkörper 20 vormontiert sein, wobei eine Federhalterung 33 am Dichtkörper 20 befestigt wäre und sich der Anpressstößel 35 am Schieberrahmen 2 abstützen würde. Für eine Durchgangsbohrung im Dichtkörper wäre in diesem Fall vorzugsweise eine zusätzliche Dichtvorrichtung vorzusehen. Bei der Montage würde dann zunächst der Dichtkörper 20 zusammen mit der daran vormontierten Anpressfederanordnung in das Verschlussgehäuse 1 eingesetzt werden.

Bei der gezeigten Ausführungsform ist bzw. sind außerdem ein oder mehrere Verbindungselemente 44 vorgesehen, die den Schieberrahmen 2 und den Dichtkörper 20 formschlüssig miteinander verbinden, und hier als zylindrische Mitnahmezapfen ausgeführt sind. Im Dichtkörper 20 ist eine Ausnehmung 45 und im Schieberrahmen 2 eine dazu korrespondierende und passende Ausnehmung 48 vorgesehen, die mit einem als zylindrischer Mitnahmezapfen ausgeführten Verbindungselemente 44 eine formschlüssige, nicht notwendigerweise spielfreie, Verbindung bilden. Im Schieberrahmen 2 ist eine Durchgangsbohrung 44 für einen Verschraubung 46 gefertigt. Der Mitnahmezapfen 44 ist im Schieberrahmen 2 verschraubt. Zur leichteren Montage weist der Mitnahmezapfen 44 an seinem freien Ende eine Fase auf.

Umgekehrt können die Verbindungselemente 44 auch am Dichtkörper 20 befestigt sein.

Während bei der Ausführungsform in den Fig. 1a bis 3 die Verschiebekraft in Verschieberichtung V vom Schieberrahmen 2 über die Außenseite des Wechselrings 24 (und das Schutzplattenanschlussstück 29) auf den Dichtkörper 20 übertragen wird, kann die Verschiebekraft in der Ausführungsform der Figuren 4a bis 4d ganz oder teilweise durch die Verbindungselemente 44 von dem Schieberrahmen 2 auf den Dichtkörper 20 übertragen werden. Dafür ist es vorteilhaft, mehrere Verschiebeelemente 44 um den Wechselring 24 herum verteilt anzuordnen. Zusätzlich gewährleistet ein (oder mehrere) Verbindungselement(e) 44 eine Verdrehsicherung des Dichtkörpers 20 gegenüber dem Wechselring 24. Bei einer Betätigung des Schieberverschlusses 100 kann es zur Verkantung des Dichtkörpers 20 kommen, wenn der Dichtkörper 20 nicht ausreichend in der Verschieberichtung V geführt ist. Während eine Verdrehsicherung bei entsprechend breit ausgeführtem Dichtkörper 20, d.h. bei einer Dichtplatte mit an das Verschlussgehäuse 1 angepasster Breite, prinzipiell auch durch die seitlichen Innenwände des Verschlussgehäuses 1 gewährleistet sein kann, kann es bei einem nur schmalen verbleibenden seitlichen Spalt zur Ablagerung von Schmutz kommen. Bei einer Verdrehsicherung des Dichtkörpers 20 kann die Breite des Dichtkörpers hingegen schmaler ausgelegt sein, wodurch die seitliche Schmutzansammlung vermieden und eine größere Betriebssicherheit erreicht wird.

Bei kleineren Ausführungsformen des erfindungsgemäßen Schieberverschlusses 100 wird die Verschiebekraft (im Wesentlichen) über den Wechselring 24 auf den Dichtkörper (Dichtplatte) 20 übertragen, während der Dichtkörper 20 mittels eines Verbindungselements (Mitnahmezapfen) 44 gegen Verdrehen gesichert ist. Bei größeren Ausführungsformen des Schieberverschlusses 100 sind vorzugsweise mehrere Verschiebeelemente 44 vorgesehen, wobei die Toleranzen so bemessen sind, dass die Verschiebekraft nicht über den Wechselring 24 sondern (ausschließlich) über die Verbindungselemente 44 übertragen wird. Dadurch ist der Dichtkörper 20 gleichzeitig gegen Verdrehen gesichert.

Zur Montage des Schieberverschlusses 100 wird zunächst das Verschlussgehäuse 1 geöffnet bzw. ein geöffnetes Verschlussgehäuse 1 bereitgestellt. Durch Verschwenken der Montageplatte 10 gegenüber dem Schiebergehäuse 11, oder umgekehrt, ist das Verschlussgehäuse 1 auf der Seite der Eintrittsöffnung 13 öffenbar und schließbar. Anschließend wird der Dichtkörper 20 in das geöffnete Verschlussgehäuse 1 eingesetzt bzw. eingelegt, insbesondere von oben, d.h. in Richtung der Schwerkraft G. Auf diese Weise wird der Dichtkörper 20 auf der Innenseite 17 des Verschlussgehäuses 1 bzw. innenliegend angeordnet. Die vorgesehenen Druckfedern 25 können nun in die Aufnahmeöffnungen 43 an der von der Austrittsöffnung 19 abgewandten Oberseite des Dichtkörpers 20 eingesetzt werden. Daraufhin wird der Schieberahmen 2 so in das geöffnete Verschlussgehäuse 1 eingesetzt, dass er, wie zuvor beschrieben, in Verschieberichtung V verschieblich gelagert ist. Dabei werden die oberen Enden der Druckfedern 25 in entsprechend ausgebildete Aufnahmeöffnungen 43 an der Unterseite des Schieberrahmens 2 eingeführt. Das Verschlussgehäuse 1 wird nun geschlossen. Durch dieses Montageverfahren kann ein Dichtkörper 20 einfach innenliegend montiert werden, um die Austrittsöffnung 19 gegen Austritt des Schutzgas abzudichten. Zum Schließen des Schieberverschlusses 100 bzw. des Verschlussgehäuses 1 wird das Schiebergehäuse 11 an die Montageplatte 10 geschwenkt, bzw. umgekehrt, und dann, z.B. von einem Hydraulikzylinder, angepresst. Hierdurch werden die Federelemente 14a, 14b sowie die Druckfedern 25 auf ihr Arbeitsmaß vorgespannt, d.h. komprimiert. Der Schieberverschluss 100 wird über den Verriegelungsmechanismus 4 verriegelt und ist nun im Betriebszustand.

Bei der Montage des Schieberverschlusses 100 werden die bevorzugt am Schieberrahmen 2 befestigten Verbindungselemente 44 in korrespondierende Ausnehmungen 45 im Dichtkörper 20 eingeführt.

Eine vereinfachte Montage ist gemäß einer Ausführungsform des Verfahrens durch Vormontage der Anpressfederanordnungen 32 möglich, wobei eine Federhalterung 33 die Druckfeder 25 unverlierbar hält. Bei geöffnetem Verschlussgehäuse 1 wird dann der Schieberrahmen 2 gemeinsam mit der vormontierten Anpressfederanordnung 32 eingesetzt und mit dem Dichtkörper 20 zusammengefügt. Umgekehrt kann auch der Dichtkörper 20 vormontierte Anpressfederanordnung in 32 aufweisen. Eine zusätzliche Montagehilfe ist dann nicht notwendig.

Durch den beschriebenen Schieberverschluss 100, das beschriebene Montageverfahren und die beschriebene Verwendung des Dichtkörpers 20 zur Gasabdichtung des Verschlussgehäuses 1 des Schieberverschlusses 100 an der Innenseite 17 des Verschlussgehäuses 1 kann eine erhöhte Betriebssicherheit des Schieberverschlusses 100 erreicht werden, insbesondere im Hinblick auf möglichen (unkontrollierten) Austritt von Schutzgas. Außerdem ist der Schieberverschluss 100 einfach aufgebaut bzw. kann einfach montiert werden. Durch den innenliegenden Dichtkörper 20 weist der Schieberverschluss außerdem ein kleines Bauvolumen, insbesondere eine geringere Bauhöhe, auf.

An dieser Stelle sei darauf hingewiesen, dass alle oben beschriebenen Aspekte der Erfindung für sich alleine gesehen und in jeder Kombination, insbesondere die in den Zeichnungen dargestellten Details, zur Erfindung gehören. Entsprechendes gilt für erläuterte Verfahrensschritte.

### Bezuaszeichenliste:

- 1: Verschlussgehäuse
- 2: Schieberrahmen
- 3: Zylinderkonsole
- 4: Verriegelungsmechanismus
- 5: Kopfplatte
- 6: Schieberplatte
- 7: Ausgusshülse
- 10: Montageplatte
- 11: Schiebergehäuse
- 12: Verschleißring
- 13: Eintrittsöffnung
- 14a, 14b: Federelement
- 15: Gaszuführung
- 16: Innenfläche
- 17: Innenseite
- 18: Außenseite
- 19: Austrittsöffnung
- 20: Dichtkörper
- 21: Schutzplatte
- 22: Verschraubung
- 23: Verschraubung
- 24: Wechselring
- 25: Druckfeder
- 26: Anpressleiste
- 27: Gleitleiste
- 28: Magnet
- 29: Schutzplattenanschlussstück
- 30: Schiebestange
- 31: Abstandselement
- 32: Anpressfederanordnung
- 33: Federhalterung
- 34: Durchgangsbohrung
- 35: Anpressstößel
- 36: Verschraubung
- 37: Stößelausnehmung
- 38: Federanlagefläche
- 40: Durchtrittssöffnung
- 41: Dichtungsfläche
- 42: Nut
- 43: Aufnahmeöffnung
- 44: Verbindungselement
- 45: Ausnehmung
- 46: Verschraubung
- 47: Durchgangsbohrung
- 48: Ausnehmung
- 50: Durchflussöffnung
- 60: Durchflussöffnung
- 70: Durchflusskanal
- 80: Gaszuführkanal
- 81: Gasdurchführungskanal
- 90: Dichtung
- 91: Montageplattendichtung
- 92: Schiebezylinderdichtung
- 93: Schutzplattendichtung
- 100: Schieberverschluss
- V: Verschieberichtung
- A: Ausgussrichtung
- G: Richtung der Schwerkraft
- S: Schwenkachse

## Patentansprüche

1. Schieberverschluss (100) für einen metallurgischen Behälter, insbesondere eine Gießpfanne, umfassend
- ein Verschlussgehäuse (1), das an dem metallurgischen Behälter befestigbar ist, wobei das Verschlussgehäuse (1) eine Eintrittsöffnung (13) und eine Austrittsöffnung (19) für eine metallische Schmelze aufweist,
- einen Schieberrahmen (2), der in dem Verschlussgehäuse (1) in einer Verschieberichtung (V) verschieblich gelagert ist und eine Schieberplatte (6) aufnimmt, die eine Durchflussöffnung (60) für die metallische Schmelze aufweist,
- eine Ausgusshülse (7) zum Ableiten der metallischen Schmelze durch die Austrittsöffnung (19) und
- einen Dichtkörper (20) zur Gasabdichtung der Austrittsöffnung (19), wobei der Dichtkörper (20) eine Durchtrittsöffnung (40) für die Ausgusshülse (7) aufweist,
**dadurch gekennzeichnet, dass** der Dichtkörper (20) auf einer Innenseite (17) des Verschlussgehäuses (1) angeordnet ist und sich über mindestens eine Druckfeder (25) am Schieberrahmen (2) abstützt.

2. Schieberverschluss (100) nach Anspruch 1,
**dadurch gekennzeichnet, dass** sich der Dichtkörper (20), insbesondere ein Randbereich des Dichtkörpers (20), gegen eine Innenfläche (16) des Verschlussgehäuses (1) abstützt.

3. Schieberverschluss (100) nach Anspruch 1 oder 2,
**dadurch gekennzeichnet, dass** der Dichtkörper (20) relativ zur Austrittsöffnung (19) verschieblich angeordnet ist, wobei der Dichtkörper (20) vorzugsweise eine Dichtplatte umfasst.

4. Schieberverschluss (100) nach einem der vorherigen Ansprüche,
**dadurch gekennzeichnet, dass** eine Innenfläche (16) des Verschlussgehäuses (1) eine Gleitfläche für den Dichtkörper (20) ausbildet, wobei Bereiche der Gleitfläche insbesondere eine geringere Oberflächenrauhigkeit aufweisen als Bereiche außerhalb der Gleitfläche.

5. Schieberverschluss (100) nach einem der vorherigen Ansprüche,
**dadurch gekennzeichnet, dass** der Dichtkörper (20) an einer Dichtungsfläche (41), die einer Innenfläche (16) des Verschlussgehäuses (1), zugewandt ist, eine um die Durchtrittsöffnung (40) herumlaufende Dichtung (90), vorzugsweise Flachdichtung, aufweist.

6. Schieberverschluss (100) nach einem der vorherigen Ansprüche,
**dadurch gekennzeichnet, dass** der Dichtkörper (20) in einer Ausgussrichtung (A) senkrecht zur Verschieberichtung (V) verschieblich mit dem Schieberrahmen (2) verbunden ist.

7. Schieberverschluss (100) nach einem der vorherigen Ansprüche,
**dadurch gekennzeichnet, dass** ein im Schieberrahmen (2) aufgenommener Wechselring (24) zum Halten der Ausgusshülse (7) sich durch die Durchtrittsöffnung (40) des Dichtkörpers (20) hindurch erstreckt, wobei vorzugsweise eine Innenumfangsfläche der Durchtrittsöffnung (40) des Dichtkörpers (20) an einer Außenumfangsfläche des Wechselrings (24) anliegt.

8. Schieberverschluss (100) nach einem der vorherigen Ansprüche,
**dadurch gekennzeichnet, dass** ein im Schieberrahmen (2) aufgenommener Wechselring (24) zum Halten der Ausgusshülse (7) mindestens einen radialen Gasdurchführungskanal (81) aufweist, der vorzugsweise in einen zwischen dem Dichtkörper (20) und dem Schieberrahmen (2) ausgebildeten Gasführungsspalt mündet.

9. Schieberverschluss (100) nach einem der vorherigen Ansprüche,
**dadurch gekennzeichnet, dass** der Dichtkörper (20) an einer dem Schieberrahmen (2) zugewandten Seite und/oder der Schieberrahmen (2) an einer dem Dichtkörper (20) zugewandten Seite eine Aufnahmeöffnung (43) für eine Druckfeder (25) aufweist.

10. Schieberverschluss (100) nach einem der vorherigen Ansprüche,
**dadurch gekennzeichnet, dass** sich der Dichtkörper (20) über eine, insbesondere vormontierbare, Anpressfederanordnung (32) am Schieberrahmen (2) abstützt, wobei die, insbesondere vormontierbare, Anpressfederanordnung (32) vorzugsweise eine Federhalterung (33) zur unverlierbaren Halterung mindestens einer Druckfeder (25) umfasst.

11. Schieberverschluss (100) nach einem der vorherigen Ansprüche,
**dadurch gekennzeichnet, dass** die, insbesondere vormontierbare, Anpressfederanordnung (32) einen Anpressstößel (35) aufweist, der federnd, vorzugsweise über eine Druckfeder (25), am Schieberrahmen (2) oder am Dichtkörper (20) befestigt ist, wobei sich die Druckfeder (25) vorzugsweise mit einem Federende gegen den Schieberrahmen (2) oder den Dichtkörper (20) und mit einem anderen Federende gegen eine Federanlagefläche (38) des Anpressstößels (35) abstützt.

12. Schieberverschluss (100) nach einem der vorherigen Ansprüche,
**dadurch gekennzeichnet, dass** der Schieberrahmen (2) und der Dichtkörper (20) über mindestens ein Verbindungselement (44), vorzugsweise über mindestens einen Mitnahmezapfen, insbesondere in der Verschieberichtung (V) und/oder in einer Verdrehrichtung um die Ausgussrichtung (A), formschlüssig miteinander verbunden sind.

13. Schieberverschluss (100) nach einem der vorherigen Ansprüche,
**dadurch gekennzeichnet, dass** der Dichtkörper (20) an einer dem Schieberrahmen (2) zugewandten Seite eine Ausnehmung (45) für einen Eingriff mit einem Verbindungselement (44) aufweist, das vorzugsweise am Schieberrahmen (2) befestigt ist.

14. Verfahren zur Montage eines Schieberverschlusses (100) für einen metallurgischen Behälter, insbesondere eines Schieberverschlusses (100) gemäß einem der Ansprüche 1 bis 13, umfassend die folgenden Schritte:
- Bereitstellen eines geöffneten Verschlussgehäuses (1), das an einer zur Befestigung an dem metallurgischen Behälter vorgesehenen Seite öffenbar und schließbar ist und eine Eintrittsöffnung (13) für eine metallische Schmelze aufweist,
wobei das Verschlussgehäuse (1) an einer vom metallurgischen Behälter abgewandten Seite eine Austrittsöffnung (19) für eine metallische Schmelze aufweist;
- Einsetzen eines Dichtkörpers (20) in das geöffnete Verschlussgehäuse (1) zur Gasabdichtung der Austrittsöffnung (19),
wobei der Dichtkörper (20) eine Durchtrittsöffnung für eine Ausgusshülse (7) zum Ableiten der metallischen Schmelze durch die Austrittsöffnung (19) aufweist;
- Einsetzen eines verschieblich gelagerten Schieberrahmens (2) in das geöffnete Verschlussgehäuse (1);
- Anordnen von mindestens einer Druckfeder (25) an einer von der Austrittsöffnung (19) abgewandten Seite des Dichtkörpers (20) nach dem Einsetzen des Dichtkörpers (20) und vor dem Einsetzen des verschieblich gelagerten Schieberrahmens (2);
- Schließen des Verschlussgehäuses (1).

15. Verfahren nach Anspruch 14,
**gekennzeichnet durch** Vormontage einer Anpressfederanordnung am Schieberrahmen (2) oder am Dichtkörper (20), wobei die Anpressfederanordnung vorzugsweise eine Federhalterung (33) zur unverlierbaren Halterung mindestens einer Druckfeder (25) umfasst.

## Claims

1. Slide gate closure (100) for a metallurgical container, in particular a casting ladle, comprising
- a closure housing (1) which can be fastened to the metallurgical container, wherein the closure housing (1) has an inlet opening (13) and an outlet opening (19) for a metallic melt,
- a slide frame (2), which is slidably mounted in the closure housing (1) in a sliding direction (V) and accommodates a slide plate (6), which has a flow opening (60) for the metallic melt,
- a pouring sleeve (7) for discharging the metallic melt through the outlet opening (19) and
- a sealing body (20) for sealing the outlet opening (19) against gas, wherein the sealing body (20) has a passage opening (40) for the pouring sleeve (7),
**characterized in that** the sealing body (20) is arranged on an inner side (17) of the closure housing (1) and is supported on the slide frame (2) via at least one pressure spring (25).

2. Slide gate closure (100) according to claim 1,
**characterized in that** the sealing body (20), in particular an edge region of the sealing body (20), is supported against an inner surface (16) of the closure housing (1).

3. Slide gate closure (100) according to claim 1 or 2,
**characterized in that** the sealing body (20) is arranged so as to be slidable relative to the outlet opening (19), wherein the sealing body (20) preferably comprises a sealing plate.

4. Slide gate closure (100) according to one of the previous claims,
**characterized in that** an inner surface (16) of the closure housing (1) forms a sliding surface for the sealing body (20), wherein regions of the sliding surface have in particular a lower surface roughness than regions outside the sliding surface.

5. Slide gate closure (100) according to one of the previous claims,
**characterized in that** the sealing body (20) has a seal (90), preferably a flat seal, running around the passage opening (40) on a sealing surface (41) facing an inner surface (16) of the closure housing (1).

6. Slide gate closure (100) according to one of the previous claims,
**characterized in that** the sealing body (20) is connected to the slide frame (2) so as to be slidable in a pouring direction (A) perpendicular to the sliding direction (V).

7. Slide gate closure (100) according to one of the previous claims,
**characterized in that** an alteration ring (24) accommodated in the slide frame (2) for holding the pouring sleeve (7) extends through the passage opening (40) of the sealing body (20), wherein an inner peripheral surface of the passage opening (40) of the sealing body (20) preferably bears against an outer peripheral surface of the alteration ring (24).

8. Slide gate closure (100) according to one of the previous claims,
**characterized in that** an alteration ring (24) accommodated in the slide frame (2) for holding the pouring sleeve (7) has at least one radial gas passage channel (81), which preferably opens into a gas passage gap formed between the sealing body (20) and
the slide frame (2).

9. Slide gate closure (100) according to one of the previous claims,
**characterized in that** the sealing body (20) has a receiving opening (43) for a pressure spring (25) on a side facing the slide frame (2) and/or the slide frame (2) has a receiving opening (43) for a pressure spring (25) on a side facing the sealing body (20).

10. Slide gate closure (100) according to one of the previous claims,
**characterized in that** the sealing body (20) is supported on the slide frame (2) via a pressure spring arrangement (32), in particular one that can be pre-assembled, wherein the pressure spring arrangement (32), in particular one that can be pre-assembled, preferably comprises a spring holder (33) for non-detachable holding of at least one pressure spring (25).

11. Slide gate closure (100) according to one of the previous claims,
**characterized in that** the pressure spring arrangement (32), in particular one that can be pre-assembled, has a contact pressure rod (35) which is resiliently fastened, preferably via a pressure spring (25), to the slide frame (2) or to the sealing body (20), wherein the pressure spring (25) is preferably supported with one spring end against the slide frame (2) or the sealing body (20) and with another spring end against a spring contact surface (38) of the contact pressure rod (35).

12. Slide gate closure (100) according to one of the previous claims,
**characterized in that** the slide frame (2) and the sealing body (20) are positively connected to one another via at least one connecting element (44), preferably via at least one driving pin, in particular in the sliding direction (V) and/or in a direction of rotation about the pouring direction (A).

13. Slide gate closure (100) according to one of the previous claims,
**characterized in that** the sealing body (20) has a recess (45) on a side facing the slide frame (2) for engagement with a connecting element (44), which is preferably fastened to the slide frame (2).

14. Method of assembling a slide gate closure (100) for a metallurgical container, in particular a slide gate closure (100) according to any one of claims 1 through 13, comprising the following steps:
- provision of an open closure housing (1) which can be opened and closed on a side provided for fastening to the metallurgical container and has an inlet opening (13) for a metallic melt,
wherein the closure housing (1) has an outlet opening (19) for a metallic melt on a side facing away from the metallurgical container;
- inserting a sealing body (20) into the open closure housing (1) for sealing the outlet opening (19) against gas,
wherein the sealing body (20) has a passage opening for a pouring sleeve (7) for discharging the metallic melt through the outlet opening (19);
- insertion of a slidably mounted slide frame (2) into the open closure housing (1);
- arrangement of at least one pressure spring (25) on a side of the sealing body (20) facing away from the outlet opening (19) after insertion of the sealing body (20) and before insertion of the slidably mounted slide frame (2);
- closing the closure housing (1).

15. Method according to claim 14,
**characterized by** pre-assembly of a pressure spring arrangement on the slide frame (2) or on the sealing body (20),
wherein the pressure spring arrangement preferably comprises a spring holder (33) for non-detachable holding of at least one pressure spring (25).

## Revendications

1. Fermeture à tiroir (100) pour un récipient métallurgique, en particulier une poche de coulée, comprenant
- un boîtier de fermeture (1) qui peut être fixé au récipient métallurgique, dans laquelle le boîtier de fermeture (1) a une ouverture d'entrée (13) et une ouverture de sortie (19) pour un bain de fusion métallique,
- un cadre coulissant (2), qui est monté coulissant dans le boîtier de fermeture (1) dans une direction de coulissement (V) et loge une plaque coulissante (6), qui a une ouverture d'écoulement (60) pour le bain de fusion métallique,
- un manchon de coulée (7) pour décharger le bain de fusion métallique à travers l'ouverture de sortie (19) et
- un corps d'étanchéité (20) pour rendre l'ouverture de sortie (19) étanche aux gaz, dans laquelle le corps d'étanchéité (20) a une ouverture de passage (40) pour le manchon de coulée (7),
**caractérisée en ce que** le corps d'étanchéité (20) est agencé sur un côté interne (17) du boîtier de fermeture (1) et est supporté sur le cadre coulissant (2) par l'intermédiaire d'au moins un ressort de pression (25).

2. Fermeture à tiroir (100) selon la revendication 1,
**caractérisée en ce que** le corps d'étanchéité (20), en particulier une région de bord du corps d'étanchéité (20), est supporté contre une surface interne (16) du boîtier de fermeture (1) .

3. Fermeture à tiroir (100) selon la revendication 1 ou 2,
**caractérisée en ce que** le corps d'étanchéité (20) est agencé de manière à pouvoir coulisser par rapport à l'ouverture de sortie (19), dans laquelle le corps d'étanchéité (20) comprend de préférence une plaque d'étanchéité.

4. Fermeture à tiroir (100) selon l'une des revendications précédentes,
**caractérisée en ce qu'**une surface interne (16) du boîtier de fermeture (1) forme une surface de coulissement pour le corps d'étanchéité (20), dans laquelle des régions de la surface de coulissement ont en particulier une rugosité de surface inférieure à des régions à l'extérieur de la surface de coulissement.

5. Fermeture à tiroir (100) selon l'une des revendications précédentes,
**caractérisé en ce que** le corps d'étanchéité (20) a un joint d'étanchéité (90), de préférence un joint d'étanchéité plat, s'étendant autour de l'ouverture de passage (40) sur une surface d'étanchéité (41) orientée vers une surface interne (16) du boîtier de fermeture (1).

6. Fermeture à tiroir (100) selon l'une des revendications précédentes,
**caractérisée en ce que** le corps d'étanchéité (20) est relié au cadre coulissant (2) de manière à pouvoir coulisser dans une direction de coulage (A) perpendiculaire à la direction de coulissement (V).

7. Fermeture à tiroir (100) selon l'une des revendications précédentes,
**caractérisée en ce qu'**une bague de modification (24) logée dans le cadre coulissant (2) pour maintenir le manchon de coulée (7) s'étend à travers l'ouverture de passage (40) du corps d'étanchéité (20), dans laquelle une surface périphérique interne de l'ouverture de passage (40) du corps d'étanchéité (20) repose de préférence contre une surface périphérique externe de la bague de modification (24).

8. Fermeture à tiroir (100) selon l'une des revendications précédentes,
**caractérisée en ce qu'**une bague de modification (24), logée dans le cadre coulissant (2) pour maintenir le manchon de coulée (7), a au moins un canal de passage de gaz radial (81), qui débouche de préférence dans un interstice de passage de gaz formé entre le corps d'étanchéité (20) et le cadre coulissant (2).

9. Fermeture à tiroir (100) selon l'une des revendications précédentes,
**caractérisée en ce que** le corps d'étanchéité (20) a une ouverture de réception (43) pour un ressort de pression (25) sur un côté orienté vers le cadre coulissant (2) et/ou le cadre coulissant (2) a une ouverture de réception (43) pour un ressort de pression (25) sur un côté orienté vers le corps d'étanchéité (20).

10. Fermeture à tiroir (100) selon l'une des revendications précédentes,
**caractérisée en ce que** le corps d'étanchéité (20) est supporté sur le cadre coulissant (2) par l'intermédiaire d'un agencement de ressort de pression (32), en particulier un agencement qui peut être assemblé au préalable, dans laquelle l'agencement de ressort de pression (32), en particulier un agencement qui peut être assemblé au préalable, comprend de préférence un dispositif de maintien de ressort (33) pour maintenir de manière non détachable au moins un ressort de pression (25).

11. Fermeture à tiroir (100) selon l'une des revendications précédentes,
**caractérisée en ce que** l'agencement de ressort de pression (32), en particulier un agencement qui peut être assemblé au préalable, a une tige de pression de contact (35) qui est fixée de manière élastique, de préférence par l'intermédiaire d'un ressort de pression (25), sur le cadre coulissant (2) ou sur le corps d'étanchéité (20), dans laquelle le ressort de pression (25) est de préférence supporté avec une extrémité de ressort contre le cadre coulissant (2) ou le corps d'étanchéité (20) et avec une autre extrémité contre une surface de contact de ressort (38) de la tige de pression de contact (35).

12. Fermeture à tiroir (100) selon l'une des revendications précédentes,
**caractérisée en ce que** le cadre coulissant (2) et le corps d'étanchéité (20) sont reliés par forme l'un à l'autre par l'intermédiaire d'au moins un élément de liaison (44), de préférence par l'intermédiaire d'au moins une broche d'entraînement, en particulier dans la direction de coulissement (V) et/ou dans une direction de rotation autour de la direction de coulage (A).

13. Fermeture à tiroir (100) selon l'une des revendications précédentes,
**caractérisée en ce que** le corps d'étanchéité (20) a un évidement (45) sur un côté orienté vers le cadre coulissant (2) pour une mise en prise avec un élément de liaison (44) qui est de préférence fixé au cadre coulissant (2).

14. Procédé d'assemblage d'une fermeture à tiroir (100) pour un récipient métallurgique, en particulier une fermeture à tiroir (100) selon l'une quelconque des revendications 1 à 13, comprenant les étapes suivantes :
- la fourniture d'un boîtier de fermeture (1) ouvert qui peut être ouvert et fermé sur un côté prévu pour la fixation au récipient métallurgique et a une ouverture d'entrée (13) pour un bain de fusion métallique,
dans lequel le boîtier de fermeture (1) a une ouverture de sortie (19) pour un bain de fusion métallique sur un côté orienté en éloignement du récipient métallurgique ;
- l'insertion d'un corps d'étanchéité (20) dans le boîtier de fermeture (1) ouvert pour rendre l'ouverture de sortie (19) étanche aux gaz,
dans lequel le corps d'étanchéité (20) a une ouverture de passage pour un manchon de coulée (7) pour décharger le bain de fusion métallique à travers l'ouverture de sortie (19) ;
- l'insertion d'un cadre coulissant (2) monté coulissant dans le boîtier de fermeture (1) ouvert ;
- l'agencement d'au moins un ressort de pression (25) sur un côté du corps d'étanchéité (20) orienté en éloignement de l'ouverture de sortie (19) après l'insertion du corps d'étanchéité (20) et avant l'insertion du cadre coulissant (2) monté coulissant ;
- la fermeture du boîtier de fermeture (1).

15. Procédé selon la revendication 14,
**caractérisé par** l'assemblage préalable d'un agencement de ressort de pression sur le cadre coulissant (2) ou sur le corps d'étanchéité (20),
dans lequel l'agencement de ressort de pression comprend de préférence un dispositif de maintien de ressort (33) pour maintenir de manière non détachable au moins un ressort de pression (25) .
